# EUROPÄISCHE PATENTSCHRIFT

(11) **EP 0 210 186 B1**
(45) Veröffentlichungstag und Bekanntmachung des Hinweises auf die Patenterteilung: **14.03.1990**
(21) Anmeldenummer: 86900134.7
(22) Anmeldetag: 17.12.1985
(51) Int. Cl.: A47C 23/00, A47C 31/12

(54) **MATRATZE FÜR EIN LIEGEBETT**
MATTRESS FOR BEDS
MATELAS POUR LITS

(30) Priorität: 18.12.1984 DE 3446065; 03.04.1985 DE 3512193
(43) Veröffentlichungstag der Anmeldung: 04.02.1987
(73) Patentinhaber: MENZEL-LEUCHTEN GMBH & CO KG, D-8222 Ruhpolding (DE)
(72) Erfinder: MENZEL, Joachim, D-8222 Ruhpolding (DE)
(74) Vertreter: Weinmiller, Jürgen
(86) Internationale Anmeldenummer: EP8500714
(87) Internationale Veröffentlichungsnummer: WO8603663

(56) Entgegenhaltungen:
- CH-A- 271 877
- DE-C- 322 558
- US-A- 4 084 274

## Beschreibung

Die Erfindung bezieht sich auf eine Matratze für ein Liegebett gemäß dem Oberbegriff des Anspruchs 1. Eine solche Matratze ist z.B. aus der US-A-4 375 706 und US-A-4 084 274 bekannt.

Weiter zeigt die CH-PS 530 778 eine Matratze, deren Oberkonstruktion baumartig aufgebaut ist und eine Vielzahl von Tragegliedern besitzt, die mit anderen Tragegliedern jeweils Waagebalken bilden. Diese Waagebalken sind wieder zu mehreren an einem gemeinsamen Gerüst befestigt, das seinerseits als Waagebalken wirkt und so weiter. So führt eine einseitige Belastung der Bettoberfläche zu einer Absenkung eines Bereichs und zu einem Anheben eines anderen Bereichs, so daß die Auflagekräfte, bezogen auf die Flächeneinheit, sich ausgleichen. Damit eignet sich ein solches Bett besonders gut für bettlägerige Patienten, die nach längerem Liegen für auf ihren Körper einwirkende Druckkräfte besonders empfindlich werden. Für den Gebrauch durch gesunde Menschen ist ein solches Bett jedoch zu teuer und auch nur optimal für eine Benutzung in der Rükkenlage.

Aus der GB-PS 946 831 ist eine ebenfalls für die Zwecke eines Krankenhauses entwickelte Luftmatratze bekannt, die in der Längsachse zweigeteilt ist und bei der die beiden so gebildeten Luftkammern unterschiedlich stark aufgeblasen werden können, so daß ein Patient ohne eigene Mitwirkung aus der Rückenlage in eine Seitenlage gebracht werden kann. Es ist klar, daß eine Luftmatratze im Alltag als Schlafunterlage unbrauchbar ist.

Aus der CH-PS 588 845 ist eine Matratze bekannt, die durch aufblasbare Luftkissen angehoben und abgesenkt werden kann.

Diese Luftkissen können sich entweder ungeteilt unter der ganzen Liegefläche erstrecken oder auch in Längs- oder Querrichtung mehrfach unterteilt sein. Damit soll das Bettenmachen von tiefliegenden Betten erleichtert und die Härte der Liegefläche verändert werden.

Neben solchen komplizierten und nur für Krankenhauszwecke geeigneten Matratzen sind auch Lattenroste bekannt, die aus einer Vielzahl von quer zur Bettlängsachse verlaufenden, je an ihren Enden elastisch gelagerten und über Gurte in Längsrichtung miteinander verbundenen Latten bestehen. Solche Matratzen werden besonders zur Entlastung des Rückgrats empfohlen, sie wirken jedoch nur optimal, wenn der Benutzer die Rückenlage einnimmt.

Aufgabe der Erfindung ist es, eine Matratze der eingangs genannten Art so zu verbessern, daß sie nicht nur in der Rückenlage den Körper optimal abstützt, sondern auch in der häufig bevorzugten Seitenlage.

Diese Aufgabe wird erfindungsgemäß dadurch gelöst, daß ein starres Brett unter dem mittleren Längsbereich der Oberkonstruktion um seine Längsachse kippbar im Rahmen angeordnet ist, und daß elastisch auf Druck belastbare Glieder zwischen diesem Brett und der Oberkonstruktion angebracht sind, so daß durch einfaches Verlagern des Gewichts eine Kippbewegung ausgelöst wird.

In Verbindung mit dem Merkmal der kippbaren Lagerung eines Betteils ist auf die besonders im Krankenhaus häufig anzutreffenden Mechanismen hinzuweisen, mit denen das Kopf- und/oder das Fußteil angehoben werden kann, um einem Patienten tagsüber auch eine sitzende Position zu ermöglichen. Hier handelt es sich jedoch um eine Teilung quer zur Bettlängsachse. Außerdem ist die jeweilige Position normalerweise arretiert.

Außerdem ist in diesem Zusammenhang noch auf die US-PS 2 321 206 zu verweisen, die eine Klappcouch offenbart. Hier sind zwei Polsterteile in Längsrichtung der Couch miteinander verbunden. Während der Nacht liegen diese beiden Teile flach nebeneinander und tags bildet eines der Teile die Rückenlehne einer Couch. Auch hier sind die beiden Polsterteile in jeder der beiden Stellungen arretiert.

Die erfindungsgemäße Matratze dagegen ist mit ihrem mittleren Streifen im Matratzenrahmen kippbar gelagert, so daß durch einfaches Verlagern des Gewichts eine Kippbewegung ausgelöst wird.

In einer bevorzugten Ausführungsform der Erfindung besteht jeder Streifen aus einer Vielzahl paralleler, eng aneinanderliegender Querlatten, die je über elastisch auf Druck belastbare Glieder abgestützt sind. Damit werden die bekannten Vorteile von Lattenrosten für die Rückgratabstützung auch hier erzielt, und zwar nicht nur für die Rückenlage, sondern auch bei Benutzung der Seitenlage.

Die Erfindung wird nun anhand eines bevorzugten Ausführungsbeispiels mithilfe der Zeichnungen näher erläutert.
Fig. 1 zeigt schematisch einen Querschnitt durch eine erfindungsgemäße Matratze.
Fig. 2 zeigt denselben Querschnitt unter Belastung durch eine Person in der Rückenlage.
Fig. 3 zeigt denselben Querschnitt unter Belastung durch eine Person in der Seitenlage.
Fig. 4 zeigt in verkleinertem Maßstab dieselbe Matratze von oben.
Fig. 5 zeigt ebenfalls verkleinert schematisch einen Längsschnitt durch ein Bett mit der erfindungsgemäßen Matratze mit einer auf der Seite liegenden Person.
Fig. 6 zeigt dasselbe Bett wie in Fig. 5 mit einer auf dem Rücken liegenden Person.

Die in den Figuren dargestellte Matratze besteht aus einem starren Rahmen G und aus einer mit einer Polsterauflage P versehenen Oberkonstruktion. Die Oberkonstruktion besteht aus drei Längsstreifen, nämlich einem mittleren Streifen A und zwei mit diesem über Gurte C verbundenen Seitenstreifen B1 und B2. Jeder Streifen besteht seinerseits, wie aus den Figuren 4 bis 6 hervorgeht, aus einer Vielzahl paralleler, eng aneinanderliegender Querlatten L, die je über eine Spiralfeder F von unten abgestützt werden. Wie Fig. 4 zeigt, erstrecken sich am Kopf- und Fußende je einige Latten S über die ganze Breite, während die übrigen Latten sich wie erwähnt nur jeweils über die Breite des zugeordneten Streifens erstrecken.

Der Mittelstreifen ist etwas schmaler als die seitlichen Streifen B1 und B2 und ist vorzugsweise etwas härter gepolstert als die Seitenstreifen.

Unter dem Mittelstreifen A erstreckt sich über die ganze Länge des Betts ein Wippbrett W, das etwas breiter als der Mittelstreifen A und im Rahmen G kippbar gelagert ist. Dies kann, wie in den Figuren 1 bis 3 gezeigt, durch fest montierte Rollen R erreicht werden, die auf dem Rahmen entlang der Längsachse befestigt sind und auf denen das Wippbrett abrollen kann. Es können auch Führungshülsen am Wippbrett befestigt sein, um eine Seitenbewegung des Wippbretts zu vermeiden. Auf dem Wippbrett sind drei Reihen von Spiralfedern angebracht, nämlich eine mittlere Reihe zur unmittelbaren Unterstützung der Latten L des Mittelstreifens, und zwei seitliche Reihen, auf denen die inneren Enden der seitlichen Latten L aufliegen.

Im unbelasteten Zustand bietet die Matratze eine vollkommen ebene Oberfläche, wie Fig. 1 zeigt. Das Wippbrett steht waagerecht. Legt sich eine person auf das Bett, und zwar in Rückenlage, dann komprimieren sich die drei inneren Reihen von Spiralfedern gleichmäßig und das Wippbrett W bleibt wieder waagerecht. In dieser Lage entspricht die Wirkung des Betts der eines normalen Lattenrosts, wobei durch die Vielzahl der Latten jeder Rückenwirbel die für ihn optimale Lage einnehmen kann (siehe Fig. 6).

Besonders bemerkenswert ist die in Fig. 3 dargestellte halbe Seitenlage, da diese in keinem normalen Bett erreichbar ist. In dieser Lage bietet das Bett dem Körper eine wesentlich größere Auflagefläche mit entsprechend großer Druckentlastung der vorspringenden Körperteile und der Wirbelsäule als in der reinen Seitenlage (90°). Auch die inneren Organe werden weniger durch Druck belastet als in der Seitenlage. Sobald das Gewicht aus der Rückenlage (Fig. 2) etwas seitlich verlagert wird, beginnt das Wippbrett W in die in Fig. 3 gezeichnete Lage zu kippen und nimmt den Mittelstreifen A mit. Da hierbei die Latten der Seitenstreifen B1 und B2 nach innen gezogen werden, erzeugen die außen liegenden Spiralfedern eine Rückstellkraft, die je nach Auslegung der Federn mehr oder weniger wirksam wird, so daß die horizontale Lage der Bettoberfläche sich selbsttätig wieder einstellt, sobald die Person ihr Gewicht wieder nach der Mitte verschiebt. Gerade ältere Personen wissen den Vorteil zu schätzen, daß zu einer Lageänderung wesentlich weniger Kräfte benötigt werden als bei bekannten Matratzen.

Die Erfindung ist nicht in allen Einzelheiten auf das dargestellte Ausführungsbeispiel beschränkt. So kann das Wippbrett auch an jeder Stirnseite einen Drehzapfen besitzen, der in ein entsprechendes Lager im Rahmen eingreift. Dann könnten also die Rollen entfallen. Das Wippbrett könnte auch ganz entfallen, so daß dann die entsprechenden Spiralfedern auf dem Rahmen unmittelbar aufliegen. In diesem Fall wäre die Kippbewegung des Mittelstreifens weniger ausgeprägt.

Anstelle der Spiralfedern können auch andere elastische Glieder, wie z.B. Gummizylinder, Verwendung finden.

Für den Einsatz im Krankenhaus könnte es auch sinnvoll sein, das Wippbrett in seiner Lage fixieren zu können. So kann ein Pfleger einen Patienten ohne dessen Mitwirkung in die Seitenlage und wieder zurück bringen.

Die Kippbewegung erfolgt, wie erwähnt, bei der erfindungsgemäßen Matratze durch einfache Gewichtsverlagerung und kann somit auch im Schlaf ohne Störung erfolgen. So kann die Schlafposition ohne weiteres im Schlaf geändert werden, was die Durchblutung der einzelnen Körperteile und die Heilung von Rückenschmerzen fördert.

## Patentansprüche

1. Matratze für ein Liegebett, bestehend aus einer mit einer Polsterauflage versehenen Oberkonstruktion und einem diese tragenden starren Rahmen, wobei die Oberkonstruktion aus drei Längsstreifen besteht, nämlich einem mittleren Streifen (A), auf dem eine Person in Rückenlage liegt, und zwei seitlichen Streifen (B1, B2), die mit dem mittleren Teil elastisch verbunden sind, und der mittlere Streifen (A) parallel zu seiner Längsachse im Rahmen (G) kippbar gelagert ist, dadurch gekennzeichnet, daß ein starres Brett (W) unter dem mittleren Längsbereich der Oberkonstruktion um seine Längsachse kippbar im Rahmen (G) angeordnet ist, und daß elastisch auf Druck belastbare Glieder (F) zwischen diesem Brett und der Oberkonstruktion (A, B1, B2) angebracht sind, so daß durch einfaches Verlagern des Gewichts eine Kippbewegung ausgelöst wird.

2. Matratze nach Anspruch 1, dadurch gekennzeichnet, daß jeder Streifen aus einer Vielzahl paralleler eng aneinanderliegender Querlatten (L) besteht, die je über elastisch auf Druck belastbare Glieder (F) abgestützt sind.

## Revendications

1. Matelas pour un lit, constitué d'une structure supérieure munie d'une couche de rembourrage, et d'un châssis rigide supportant ladite structure, cette dernière étant composée de trois parties longitudinales, à savoir une partie centrale (A), sur laquelle une personne repose lorsqu'elle est couchée sur le dos, et deux parties latérales (B1, B2) accouplées élastiquement à la partie centrale, ladite partie centrale (A) étant monté dans le châssis (G) pour qu'elle puisse basculer autour d'un axe parallèle à son axe longitudinal, caractérisé en ce qu'une planche rigide (W) est disposée dans le châssis (G) en dessous de la zone médiane longitudinale de la structure supérieure et elle est suscepible de basculer autour de son axe longitudinal, et que des organes élastiques (F) susceptibles d'être chargés en compression sont disposés entre ce lit et ladite structure supérieure (A, B1, B2) de sorte qu'un basculement s'obtienne par un simple déplacement du poids.

2. Matelas selon la revendication 1, caractérisé en ce que chaque partie est constituée d'une pluralité de lattes (L) parallèles juxtaposées qui s'appuyent chacune sur des organes élastiques (F) à compression.

## Claims

1. A mattress for a bed, consisting of an upper assembly provided with an upholstery layer, and a rigid framework supporting said assembly, said assembly consisting of three longitudinal strips, namely a middle strip (A) supporting a person when in supine position, and two lateral strips (B1, B2) linked elastically to the middle strip, the middle strip being supported on the framework (G) in such a manner that it may be tilted about an axis parallel to its longitudinal axis, characterized in that a rigid board (W) is disposed in the framework (G) underneath the median longitudinal zone of the upper assembly, said board being allowed to tilt about its longitudinal axis, and that resilient members (F) which may be loaded by compression are disposed between this bed and the upper assembly (A, B1, B2) in such a way that a tilt movement is enabled by simply displacing the weight.

2. A mattress according to claim 1, characterized in that each strip consists of a plurality of closely arranged transverse slats (L) which are individually supported on resilient and compression-loadable members (F).
